# EUROPÄISCHE PATENTSCHRIFT

(11) **EP 1 743 742 B1**
(45) Veröffentlichungstag und Bekanntmachung des Hinweises auf die Patenterteilung: **21.03.2012**
(21) Anmeldenummer: 06013884.9
(22) Anmeldetag: 05.07.2006
(51) Int. Cl.: B25B 21/00

(54) **Werkzeug, insbesondere Schraubwerkzeug, mit einer Steuerungseinrichtung und einer Leistungseinrichtung**
Tool, especially screwing tool, with a controlling device and a power device
Outil, en particulier outil de vissage, comprenant un dispositif de commande et un dispositif de puissance

(30) Priorität: 16.07.2005 DE 102005033323
(43) Veröffentlichungstag der Anmeldung: 17.01.2007
(73) Patentinhaber: Bosch Rexroth AG, 70184 Stuttgart (DE)
(72) Erfinder: Kuhlmann, Joachim, 74653 Künzelsau (DE); Kurz, Jürgen, 73557 Mutlangen (DE); Schmidt, Heiko, 74182 Obersulm (DE)

(56) Entgegenhaltungen:
- EP-A- 0 399 637
- DE-U1- 29 816 673

## Beschreibung

Die vorliegende Erfindung bezieht sich auf ein Werkzeug mit einer mobilen Werkzeugeinrichtung und einer mit dieser Werkzeugeinrichtung über eine Versorgungsleitung verbundene Leistungseinrichtung. Die Erfindung wird unter Bezugnahme auf eine Schraubvorrichtung beschrieben, es wird jedoch darauf hingewiesen, dass die Erfindung auch bei anderen Vorrichtungen mit drehbaren Werkzeugen wie Bohrern, Schleifgeräten und dergleichen Anwendung finden kann. Den hier beschriebenen Werkzeugen liegt das gemeinsame aus dem Stand der Technik bekannte Konzept zugrunde, dass eine oder mehrere Werkzeugeinrichtungen durch eine stationär angeordnete Leistungseinrichtung über eine Versorgungsleitung mit Strom versorgt werden.

Derartige Werkzeuge sind aus dem Stand der Technik bekannt. Diese werden üblicherweise, wie erwähnt, durch eine stationäre Leistungseinrichtung mit elektrischer Energie versorgt und durch eine ebenfalls stationäre Steuereinrichtung gesteuert, d.h. die stationäre Steuereinrichtung dient dazu, die Drehzahl, das Drehmoment, die Drehrichtung und ähnliche Parameter der Werkzeugeinrichtung zu steuern.

Nächstkommendes Stand der Technik ist die DE 29 816 673 U, die den einleitenden Teil des unbhängigen Anspruchs 1 zeigt.

Dabei weisen die aus dem Stand der Technik bekannten Werkzeugeinrichtungen selbst lediglich Bedienelemente für Grundfunktionen auf, d.h. um die Werkzeugeinrichtung ein- und auszuschalten oder um die Drehrichtung zu ändern.

Um weitere Parameter der Werkzeugeinrichtung, wie die Drehzahl oder das Drehmoment einstellen zu können, ist bei den aus dem Stand Technik bekannten Vorrichtungen eine Programmierung über einen zusätzlichen Computer erforderlich. Dieser zusätzliche Computer ist beispielsweise als Stationsrechner in einem Schaltschrank angeordnet. Bei kleineren Anlagen wird eine Programmierung über ein Notebook oder dergleichen vorgenommen.

Bei einer weiteren bekannten Vorrichtung wird zur Programmierung oder Einstellung der Parameter der Werkzeugeinrichtung ein zusätzliches Display mit Touch-Screen verwendet. Über dieses zusätzliche Display kann der Benutzer die Parameter der Werkzeugeinrichtung wie das Drehmoment oder die Drehzahl einstellen.

Sowohl die Verwendung eines zusätzlichen PCs, als auch die Verwendung eines zusätzlichen Displays ist jedoch mit Mehrkosten verbunden, die insbesondere im Falle kleinerer Anlagen dazu führen, dass diese unrentabel werden. Daneben ist die Verwendung zusätzlicher Eingabegeräte auch relativ aufwendig.

Der vorliegenden Erfindung liegt damit die Aufgabe zugrunde, ein Werkzeug zur Verfügung zu stellen, welches eine Änderung von Systemparametern wie etwa der Drehzahl oder des aufgebrachten Drehmoments erlaubt, ohne dass dafür aufwendige und kostenintensive zusätzliche Geräte vorgesehen werden müssen.

Dies wird durch ein Werkzeug nach Anspruch 1 erreicht. Vorteilhafte Ausführungsformen und Weiterbildungen sind Gegenstand der Unteransprüche.

Das erfindungsgemäße Werkzeug weist wenigstens eine mobile Werkzeugeinrichtung zum Bearbeiten von Werkstücken mit einem drehbaren Werkzeugelement auf. Daneben ist beabstandet zu der Werkzeugeinrichtung eine mit dieser über eine Versorgungsleitung verbundene stationäre Leistungseinrichtung zur Versorgung der Werkzeugeinrichtung mit elektrischer Energie vorgesehen sowie eine beabstandet zu der Werkzeugeinrichtung angeordnete stationäre Steuerungseinrichtung zur Steuerung von Betriebszuständen der Werkzeugeinrichtung.

An der Werkzeugeinrichtung ist weiterhin wenigstens ein erstes und ein zweites Betätigungselement angeordnet, wobei die Steuerungseinrichtung derart ausgelegt ist, dass die Steuerung wenigstens eines Betriebszustands bevorzugt mittels der Steuerungseinrichtung durch eine zusammenwirkende Betätigung beider Betätigungselemente erfolgt.

Unter einer Bearbeitung von Werkstücken wird jede Einwirkung auf das Werkstück verstanden und insbesondere auch eine solche Bearbeitung, die unter Verwendung zusätzlicher Elemente wie beispielsweise unter Verwendung von Schrauben erfolgt, wie insbesondere aber nicht ausschließlich das Verschrauben mehrerer Elemente, das Ein und/oder Ausschrauben von Schraubkörpern und dergleichen.

Unter einem Werkzeugelement wird dasjenige Element verstanden, welches direkt auf das zu bearbeitende Werkstück einwirkt. Unter der Werkzeugeinrichtung wird diejenige Einrichtung verstanden, an der das Werkzeugelement angeordnet ist, und die beispielsweise vom Benutzer gehalten werden kann. Dies bedeutet, dass sich das Werkzeugelement gegenüber der Werkzeugeinrichtung dreht. Damit handelt es sich bei der Werkzeugeinrichtung bevorzugt um eine handbetätigte Einrichtung.

Unter einer Leistungseinrichtung wird eine Einrichtung verstanden, die einen Verbraucher mit definierter elektrischer Energie versorgt, wie beispielsweise ein Netzteil oder dergleichen. Unter einer Steuerungseinrichtung wird eine Einrichtung verstanden, die auf wenigstens einen Parameter der Werkzeugeinrichtung einwirkt und diesen steuert, wie beispielsweise auf die Drehzahl oder Drehrichtung der Werkzeugelemente, das maximal auf eine Schraube aufbringbare Drehmoment oder dergleichen.

Unter einem Betätigungselement wird ein einzelnes eine bestimmte Funktion auslösendes Element verstanden, wie beispielsweise eine einzelne Taste auf einem Tastenfeld oder dergleichen.

Unter einem Betriebszustand wird jeder Zustand der Werkzeugeinrichtung verstanden, der den Bearbeitungsvorgang beeinflusst, wie insbesondere aber nicht ausschließlich ein eingeschalteter Zustand, ein ausgeschalteter Zustand, die Drehzahl des Werkzeugelements, das auf das Werkstück bzw. eine Schraube aufzubringende Drehmoment oder Winkel, der Verlauf der Drehzahl während eines Einschraubvorgangs, die Eindringtiefe in das Werkstück, die Temperatur des Werkzeugelements oder dergleichen. Die Gesamtheit der Betriebszustände wird als Gesamtbetriebszustand bezeichnet.

Unter einer zusammenwirkenden Betätigung von Betätigungselementen wird verstanden, dass die Veränderung des Betriebszustands über eine Kombination von Betätigungen der jeweiligen Betätigungselemente erfolgt, wobei die Betätigungen zeitlich hintereinander, wenigstens teilweise zeitgleich oder allgemein in beliebig gearteten Abfolgen vorgenommen werden können. Auch ist es möglich, dass durch unterschiedliche zusammenwirkende Betätigungen unterschiedliche Betriebszustände geändert werden.

Alternativ zu der zusammenwirkenden Betätigung zweier oder allgemein mehrerer Betätigungselemente kann auch ein in mehrere Betätigungsrichtungen betätigbares Betätigungselement vorgesehen sein, wobei die Veränderung wenigstens eines Betriebszustandes durch eine zusammenwirkende Betätigung dieses Betätigungselements in unterschiedlichen Betätigungsrichtungen erfolgt. Unter unterschiedlichen Betätigungsrichtungen wird dabei verstanden, dass das Betätigungselement auf unterschiedliche Weise bewegt werden kann, beispielsweise verschoben, gedrückt oder gedreht werden kann.

Bevorzugt ist an der Werkzeugeinrichtung ein weiteres Betätigungselement angeordnet. So dient beispielsweise ein Betätigungselement zum Ändern der Drehrichtung des Werkzeugelements und das weitere Betätigungselement zum An- bzw. Ausschalten der Werkzeugeinrichtung.

Bei einer weiteren bevorzugten Ausführungsform dient wenigstens ein Betätigungselement sowohl zur Steuerung eines ersten Betriebszustandes der Werkzeugeinrichtung als auch zur Steuerung eines zweiten von dem ersten Betriebszustand unabhängigen Betriebszustand. Diese Ausführungsform kann auch unabhängig von obigen Ausführungsformen, welche ein Zusammenwirken zweier Betätigungselemente oder eine zusammenwirkende Betätigung in unterschiedliche Betätigungsrichtungen vorsehen, zur Anwendung kommen.

Unter voneinander unabhängigen Betriebszuständen wird verstanden, dass die jeweiligen Betriebszustände voneinander unabhängig eingestellt werden können, wie beispielsweise die Drehrichtung einerseits und die Drehgeschwindigkeit oder das maximale aufzubringenden Drehmoment andererseits.

Dies bedeutet, dass mit einem Betätigungselement, insbesondere durch eine identische Betätigung dieses Betätigungselements, wie das Drücken einer Taste oder des Drehens eines Drehschalters, ausgehend von einer bestimmten Ausgangswinkelstellung um einen bestimmten Winkel sowohl ein erster Betriebszustand wie beispielsweise das Ein- und Ausschalten der Werkzeugeinrichtung als auch ein zweiter Betriebszustand wie beispielsweise eine Veränderung der Drehzahl gesteuert werden kann. Unter einem Steuern eines Betriebszustandes wird verstanden, dass der jeweilige Betriebszustand wenigstens teilweise über das entsprechende Betätigungselement eingestellt werden kann, d.h. nicht notwendigerweise die zur Änderung eines Betriebszustandes nötige vollständige Steuerung durch ein Betätigungselement durchgeführt wird, sondern gegebenenfalls auch unter Zuhilfenahme weiterer Betätigungselemente.

Durch das erfindungsgemäße Vorsehen von Betätigungselementen, welche zwei oder mehrere Betriebszustände steuern können wird die Bedienung ohne die Zuhilfenahme externer Eingabegeräte wie beispielsweise des oben beschriebenen Touch-Screens vereinfacht. Die im Wesentlichen vollständige Steuerung der Werkzeugeinrichtung erfolgt wie oben gesagt über die an den Werkzeugeinrichtungen angeordneten Betätigungselementen selbst. Es können jedoch auch zusätzliche Bedienelemente an der Steuerungseinrichtung selbst vorgesehen sein, etwa für die Veränderung besonders kritischer Parameter.

Bevorzugt ist die Steuerungseinrichtung ebenfalls über eine Versorgungsleitung, bevorzugt über die gleiche Versorgungsleitung wie die Leistungseinrichtung mit der Werkzeugeinrichtung elektrisch verbunden. Damit wird die Werkzeugeinrichtung durch eine Versorgungsleitung einerseits mit elektrischer Energie versorgt und andererseits gesteuert.

Bei einer weiteren bevorzugten Ausführungsform weist die Steuerungseinrichtung eine Speichereinrichtung auf, in der ein Auswahlmenü gespeichert ist, welches unter vorgegebenen Bedingungen mit wenigstens einem Betätigungselement ansprechbar ist. Dies bedeutet, dass man durch definierte Betätigung des Betätigungselements gegebenenfalls auch unter Verwendung weiterer Betätigungselementes das in der Speichereinrichtung gespeicherte Menü erreichen kann, um über dieses Auswahlmenü bestimmte Funktionen, wie beispielsweise die Drehzahlsteuerung, die Drehmomentsteuerung aufrufen und die Drehzahl einstellen zu können. Bei einer bevorzugten Ausführungsform dient ein Betätigungselement dazu, einzelne Menüpunkte des oben genannten Menüs anzusteuern und das andere Betätigungselement dazu, einen angesteuerten Menüpunkt auszuwählen.

Bei einer weiteren bevorzugten Ausführungsform weist das Werkzeug eine bevorzugt beabstandet von der Werkzeugeinrichtung angeordnete Anzeigeeinrichtung auf, um wenigstens einen Betriebszustand der Werkzeugeinrichtung anzuzeigen. Bevorzugt handelt es sich dabei um ein Display, welches besonders bevorzugt an der Steuerungseinrichtung oder der Leistungseinrichtung angeordnet ist. Mit Hilfe dieses Displays können die einzelnen Funktionen wie beispielsweise die Drehzahl- oder Drehmomentsteuerung der Werkzeugeinrichtung aufgerufen und eingestellt werden. Dabei weist bevorzugt dieses Display eine Größe auf, die für eine Ablesung aus größerer Entfernung wie beispielsweise aus einer Entfernung von mehr als 50 cm, bevorzugt von mehr als 1 m geeignet ist.

Bei einer bevorzugten Ausführungsform kann eine Vielzahl von Steuerungseinrichtungen angeordnet sein, die jeweils unterschiedliche Werkzeugeinrichtungen ansteuern. Diese Vielzahl von Steuerungseinrichtungen kann ein gemeinsames vergrößertes Display aufweisen, wobei dieses Display zur Anzeige der Betriebszustände mehrerer verschiedener Werkzeugeinrichtungen dient.

In einer weiteren Ausführungsform kann auch ein Projektionsdisplay zur Anwendung kommen, d.h. in diesem Falle wird mittels einer Strahlungseinrichtung ein Display auf eine Oberfläche projiziert. Bei dieser Ausführungsform können die Displaygrößen unabhängig von eventuellen Gehäusegrößen eingestellt werden.

Bei einer weiteren bevorzugten Ausführungsform ist wenigstens ein Betätigungselement aus einer Gruppe von Betätigungselementen ausgewählt, welche Tasten, Drehschalter, Kippschalter, Schiebeschalter, berührungsempfindliche Sensoren, schallempfindliche Sensoren, lichtempfindliche Sensoren, Kombinationen hieraus und dergleichen enthält. Bevorzugt sind mehrere oder alle der vorhandenen Betätigungselemente aus dieser Gruppe ausgewählt. Mit Hilfe der schall- und lichtempfindlichen Sensoren kann eine Steuerung durch akustische oder optische Befehle erreicht werden.

Bei einer weiteren bevorzugten Ausführungsform ist eine Zeiterfassungseinrichtung vorgesehen, welche die Zeitspanne, während derer ein bestimmtes Betätigungselement betätigt wird erfasst und ein von dieser Zeitspanne abhängiges Steuerungssignal ausgeht. So wird beispielsweise bei einer kurzen Betätigung des Betätigungselements die Anweisung ausgegebenen, die Werkzeugeinrichtung ein- oder auszuschalten. Wird das Betätigungselement über eine längere Zeitspanne betätigt, so wird durch das Steuerungssignal das oben genannte Menü aufgerufen. Bei einer weiteren bevorzugten Ausführungsform erfasst die Zeiterfassungseinrichtung die Zeitspanne, während der ein weiteres Betätigungselement betätigt wird.

Bei einer weiteren bevorzugten Ausführungsform weist wenigstens ein Betätigungselement eine erste Bedienposition auf, in der der erste Betriebszustand gesteuert werden kann und eine zweite Bedienposition in der der zweite Betriebszustand gesteuert werden kann. So ist in einer besonders bevorzugten Ausführungsform ein Schiebeschalter vorgesehen, der in einer Bedienposition ein Ein- oder Ausschalten oder einen Wechsel der Drehrichtung erlaubt, während er in der zweiten Bedienposition bevorzugt unter Einsatz weiterer Betätigungselemente einen Zugriff auf eine Menüsteuerung beispielsweise zum Einstellen der Drehzahl oder des Drehmoments ermöglicht. Damit ist bei dieser Ausführungsform in einer Bedienposition eine Veränderung von oftmals benötigten Grundfunktionen möglich und in der anderen Bedienposition eine Veränderung von Aufbaufunktionen.

Bei einer weiteren bevorzugten Ausführungsform weist wenigstens ein Betätigungselement eine Erkennungseinrichtung auf, die ein körperspezifisches Merkmal des Benutzers erkennt. Dabei können beispielsweise biometrische Daten des Benutzers, wie Fingerabdrücke oder die Iris des Benutzers erkannt werden.

Auf diese Weise kann erreicht werden, dass nur ein bestimmter Personenkreis authorisiert wird, bestimmte Parameter der Werkzeugeinrichtung zu verändern, um auf diese Weise das Risiko von Fehlbedienungen zu verringern.

Bei einer weiteren bevorzugten Ausführungsform ist an oder in der Werkzeugeinrichtung eine Messeinrichtung zur Messung wenigstens eines Betriebszustandes der Werkzeugeinrichtung angeordnet. Bei dieser Messeinrichtung kann es sich beispielsweise um eine Messeinrichtung zur Ermittlung der Drehzahl des Werkzeugselements handeln. Die von dieser Messeinrichtung ausgegebenen Werte werden an die Steuereinrichtung weitergeleitet, um auf diese Weise eine genaue Steuerung der Drehzahl des Werkzeugelements zu gewährleisten.

Bei einer weiteren bevorzugten Ausführungsform ist die Werkzeugeinrichtung aus einer Gruppe von Werkzeugeinrichtungen ausgewählt, welche Schraubeinrichtungen, Bohreinrichtungen, Schleifeinrichtung und dergleichen enthält.

Besonders bevorzugt ist das Werkzeugelement auswechselbar, d.h. es können unterschiedliche Werkzeugelemente beispielsweise mit unterschiedlichen Schraubendrehergrößen, unterschiedlichen Schraubendreherformen und dergleichen aufgesetzt werden.

Bevorzugt ist der erste Betriebszustand aus einer Gruppe von Betriebszuständen ausgebildet, welche die Drehrichtung des Werkzeugelements, einen angeschalteten Zustand und einen ausgeschalteten Zustand enthält. Diese Zustände beschreiben die Grundfunktionen. Der zweite Betriebszustand ist bevorzugt aus einer Gruppe von Betriebszuständen ausgewählt, welche die Drehgeschwindigkeit des Werkzeugelements, das über das Werkzeugelement auf das zu bearbeitende Werkstück bzw. die Schraube wirkende Drehmoment und dergleichen enthält. Bei dem zweiten Betriebszustand kann es sich weiterhin um den Drehwinkel handeln, um den das Werkzeugelement gedreht wird, oder um eine definierte Erhöhung oder Absenkung der Drehzahl des Werkzeugelements während des Schraubvorgangs. Auch die Steuerung eines Intervallbetriebs sowie eine drehmomentabhängige Drehzahlsteuerung sind denkbar. Diese Betriebszustände beschreiben die Aufbaufunktionen der Werkzeugeinrichtung.

Die vorliegende Erfindung ist ferner auf ein Werkzeug mit einer Vielzahl von Werkzeugeinrichtungen der oben beschriebenen Art gerichtet. In diesem Fall ist eine Vielzahl von Werkzeugeinrichtungen vorgesehen, die bevorzugt mit einer Vielzahl von jeweils zugeordneten Steuereinrichtungen verbunden sind. Bevorzugt ist einer vorgegebenen Anzahl dieser Werkzeugeinrichtungen jeweils ein Netzteil zugeordnet.

Dieses System erlaubt das unabhängige Betreiben und Steuern ein Vielzahl von Werkzeugeinrichtungen. Dabei können die Werkzeugeinrichtungen jeweils mit gleichen oder auch unterschiedlichen Werkzeugelementen bestückt sein.

Die vorliegende Erfindung ist ferner auf ein Verfahren zum Betreiben eines Werkzeugs gerichtet, wobei das Werkzeug wenigstens eine mobile Werkzeugeinrichtung zum Bearbeiten von Werkstücken mit einem drehbaren Werkzeugelement aufweist, eine beabstandet zu der Werkzeugeinrichtung mit dieser elektrisch über eine Versorgungsleitung verbundene stationäre Leistungseinrichtung zur Versorgung der Werkzeugeinrichtung mit elektrischer Energie und eine beabstandet zu der Werkzeugeinrichtung angeordnete und mit der Werkzeugeinrichtung in Verbindung stehende stationäre Steuerungseinrichtung zur Steuerung der Werkzeugeinrichtung. Dabei wird wenigstens ein Betriebszustand der Werkzeugeinrichtung durch eine zusammenwirkende Betätigung wenigstens zweier an der Werkzeugeinrichtung angeordneter Betätigungselemente oder durch zusammenwirkende Betätigung eines Betätigungselementes in wenigstens zwei unterschiedlichen Betätigungsrichtungen verändert.

Unter einer mobilen Werkzeugeinrichtung wird verstanden, dass diese wenigstens innerhalb eines vorgegebenen Aktionsradius mobil ist, wobei dieser Aktionsradius beispielsweise durch die Länge der Versorgungsleitung zwischen der Werkzeugeinrichtung und der Leistungseinrichtung bestimmt wird.

Bevorzugt wird wenigstens ein Betriebszustand mittels eines vorgegebenen Auswahlmenüs gesteuert. Bei diesem Betriebszustand handelt es sich insbesondere aber nicht ausschließlich um die Drehgeschwindigkeit, das Drehmoment oder dergleichen. Auch ein vorgegebenes Arbeitsprogramm der Werkzeugeinrichtung wird als Betriebszustand aufgefasst, wie beispielsweise ein Programm, welches bewirkt, dass Schrauben zunächst mit einer bestimmten Drehzahl eingeschraubt und bei Erreichen eines bestimmten Drehmoments noch um einen vorgegebenen Winkel weiter angezogen werden.

Bevorzugt wird das Auswahlmenü durch eine fortwährende Betätigung wenigstens eines Betätigungselementes über einen vorgegebenen Zeitraum hinweg aktiviert. So ist es beispielsweise möglich, das Betätigungselement über eine Zeitspanne von etwa 5 sec. hinweg zu betätigen, um in das Auswahlmenü zu gelangen. Es sind jedoch auch andere Arten der Betätigungen möglich, um in das Auswahlmenü zu gelangen, wie etwa kurze hintereinandergelegene Betätigungen des Betätigungselements, eine gleichzeitige Betätigung des ersten und des zweiten Betätigungselements und dergleichen.

Weitere Vorteile und Ausführungsformen ergeben sich aus den beigefügten Zeichnungen. Darin zeigen:
- Fig. 1: ein Werkzeug nach dem Stand der Technik;
- Fig. 2: ein erfindungsgemäßes Werkzeug;
- Fig. 3: eine erfindungsgemäße Werkzeugeinrichtung in einer ersten Ansicht;
- Fig. 4: ein Werkzeugelement mit der Werkzeugeinrichtung aus Fig. 3 in einer weiteren Ansicht; und
- Fig. 5: eine erfindungsgemäße Steuerungs- / Leistungseinrichtung mit einer Anzeigeeinrichtung.

Fig. 1 zeigt ein Werkzeug nach dem Stand der Technik. Dieses weist zwei Werkzeugeinrichtungen 42 auf, die in (nicht gezeigte) Halterungen eines Roboters eingebaut werden können. Diese Werkzeugeinrichtungen 42 sind über Versorgungsleitungen 45 mit Leistungseinrichtungen 48 und Steuerungseinrichtungen 47 verbunden. Zur Änderung von Systemparametern wird über eine Konfigurationsleitung 43 ein zusätzlicher Computer 44 angeschlossen. Anstelle des Computers 44 kann auch ein (nicht gezeigtes) Display mit Touch-Screen angeschlossen werden.

Fig. 2 zeigt ein erfindungsgemäßes Werkzeug 1, wobei mit dem Begriff Werkzeug die gesamte in Fig. 2 dargestellte Vorrichtung bezeichnet wird. Diese weist eine Vielzahl von Werkzeugeinrichtungen 2 auf, von denen in Fig. 2 jedoch lediglich zwei dargestellt sind. Diese Werkzeugeinrichtungen 2 weisen Werkzeugelemente 24 auf, wie im vorliegenden Fall Schraubeinrichtungen. Mittels dieser Schraubeinrichtungen werden Schrauben in das Werkstück ein- bzw. aus diesem ausgeschraubt.

Die Werkzeugeinrichtungen 2 weisen Messeinrichtungen 13 auf, um Betriebsparameter der Werkzeugeinrichtung 2 wie beispielsweise die Drehgeschwindigkeit einer (nicht gezeigten) Spindel, und damit die Drehgeschwindigkeit des Werkzeugelements 24 zu messen. Über eine Versorgungsleitung 5 werden die gemessenen Werte an eine Steuerungseinrichtung 7 weitergegeben um auf diese Weise eine Steuerung der Werkzeugeinrichtung 2 zu ermöglichen.

Das Bezugszeichen 10 bezieht sich auf eine Zentraleinheit, in der sowohl die Steuerungseinrichtungen 7 als auch die Leistungseinrichtungen 17 als auch eine Stromversorgungseinheit 3 untergebracht sind. Bei der hier gezeigten Ausführungsform sind in der oberen Zentraleinheit 10 vier Steuerungs- / Leistungseinrichtungen untergebracht, die mit den Zahlen 1 ― 4 gekennzeichnet sind. Es ist jedoch auch möglich, eine hiervon abweichende Anzahl von Steuerungs- / Leistungseinrichtungen 7/17 und weitere Zentraleinheiten 10 vorzusehen. An den weiteren Steuerungs- /Leistungseinrichtungen können jeweils weitere (nicht gezeigte) Werkzeugeinrichtungen angeordnet werden.

Die Stromzuführung an die Stromversorgungseinrichtung 12 erfolgt über eine Zuführungsleitung 18. Die Leistungseinrichtungen 17 werden über einen 3-Phasen-Anschluss versorgt und weisen bevorzugt einen (nicht gezeigten) Umsetzer auf.

Bei der hier gezeigten Ausführungsform dient die Versorgungsleitung 5 sowohl zur Stromversorgung für die Werkzeugeinrichtung 2 als auch als Steuerungsleitung, um die Drehzahl oder das Drehmoment oder weitere Betriebszustände zu steuern. Die Versorgungsleitung 5 kann mit einer Plug&Play-Verbindungseinrichtung ausgestattet sein, die unmittelbar nach dem Anschluss einer Werkzeugeinrichtung deren Betrieb ermöglicht. Das Werkzeugelement 24 ist an einem Werkzeugkopf 22 angeordnet, der gegenüber der Werkzeugeinrichtung 2 getrennt bzw. ausgewechselt werden kann. Das Werkzeugelement 24, bei dem es sich in dieser Ausführungsform um einen Schraubendreher handelt, ist drehbar an dem Werkzeugkopf 22 der Werkzeugeinrichtung angeordnet.

Über (in Fig. 2 nicht im Detail gezeigte) Betätigungselemente 6 können, wie oben dargestellt, die unterschiedlichen Betriebszustände der Werkzeugeinrichtung eingestellt bzw. verändert werden.

Das Bezugszeichen 23 bezieht sich auf Datentransferleitungen, über die eine Speicherprogrammsteuerung (SPS) 25 und eine Internetzugangseinrichtung 28 angeschlossen werden können.

Fig. 3 zeigt eine erfindungsgemäße Werkzeugeinrichtung 2 in einer ersten Ansicht. Diese weist einen Anschluss 11 zur Verbindung mit der in Fig. 2 gezeigten Versorgungsleitung 5 auf. Dieser Anschluss 11 wird über einen Kontakt 14 mit der Werkzeugeinrichtung 2 verbunden. Das Bezugszeichen 21 bezieht sich auf eine Griffeinheit, mit der der Benutzer die Werkzeugeinrichtung halten und zur Bearbeitung des Werkstücks wie beispielsweise zur Durchführung eines Schraubvorgangs einsetzen kann.

Die Bezugszeichen 6 und 8 beziehen sich auf ein erstes und ein weiteres Betätigungselement zur Betätigung bzw. Bedienung der Werkzeugeinrichtung 2. In diesem Falle handelt es sich bei dem zweiten Betätigungselement 8 um einen Schalter, der zum Ein- und Ausschalten des Schraubers dient. Bei dem Betätigungselement 6 handelt es sich um einen Drehschalter, der dazu dient, die Drehrichtung des Schraubers einzustellen. Das Betätigungselement 8 ist dabei so gestaltet, dass es während des Betriebs der Werkzeugeinrichtung ständig betätigt, also gedrückt gehalten werden muss. Die beiden Betätigungselemente sind dabei so angeordnet, dass beide betätigt werden können, ohne dass der Benutzer hierzu umgreifen muss. Bevorzugt können beide Betätigungselemente ohne Umgreifen mit nur einem Finger betätigt werden.

Wird bei dieser gezeigten Ausführungsform ein zweites (in Fig. 4 sichtbares) Betätigungselement 9 über einen längeren Zeitraum beispielsweise über 5 sec. hinweg gedrückt, so gelangt der Benutzer in ein Auswahlmenü. Mit dem ersten Betätigungselement 6 kann er den einzustellenden Menüpunkt auswählen. Nach einer getroffenen Auswahl des Menüpunkts mittels des Betätigungselements 6 wird mit dem zweiten Betätigungselement 9 der ausgewählte Menüpunkt bestätigt. Durch eine Bestätigung des zweiten Betätigungselements 9 über eine vorgegebene Zeitspanne, z.B. 5 sec. hinweg, wird der geänderte Wert abgespeichert.

Bei der in Fig. 3 gezeigten Ausführungsform ist das Betätigungselement 6 im Wesentlichen zwischen zwei Stellungen verstellbar, nämlich einer Stellung für eine Linksdrehung und einer Stellung für eine Rechtsdrehung. Daneben kann jedoch das Betätigungselement auch in weiteren Stellungen drehbar sein oder auch umlaufend drehbar angeordnet sein.

Fig. 4 zeigt eine weitere Ansicht der Werkzeugeinrichtung. Das Bezugszeichen 9 bezieht sich auf das oben angesprochene zweite Betätigungselement, das in Form einer Taste ausgeführt ist.

In einer weiteren bevorzugten Ausführungsform ist es auch möglich, eine bereits begonnene Programmierung über eine vorgegebene Betätigung des weiteren Betätigungselementes 8 oder auch durch Vorsehen eines weiteren Betätigungselementes, wie beispielsweise einer Reset-Taste oder dergleichen, abzubrechen. In diesem Falle können die letzten gespeicherten Einstellungen bzw. voreingestellte Systemwerte weiterverwendet werden. Damit wirkt bei dieser Ausführungsform das Betätigungselement 8 als Abbruchmöglichkeit.

Um eine ungewollte Veränderung von Systemparametern zu vermeiden, oder nur einem ausgewählten Benutzerkreise die Veränderung der Parameter zu ermöglichen, ist es möglich, die Betätigungselemente 6, 8 und/oder 9 mit Sensorelementen auszustatten, die wie oben erwähnt körperspezifische Merkmale des Benutzers erkennen. Daneben ist es auch möglich, über die Betätigungselemente 6, 8 und/oder 9 PINs einzugeben und auf diese Weise sicherzustellen, dass nur einem ausgewählten Benutzerkreis eine Veränderung der Parameter ermöglicht wird.

Daneben ist es auch möglich, an der Steuerungseinrichtung 7 ein Tastenfeld vorzusehen, welches vor einer Veränderung der Prozessparameter betätigt werden muss und auf diese Weise ebenfalls nur einem vorgegebenen Personenkreis eine Veränderung der Parameter zu erlauben. Auch könnten weitere Sicherungssysteme vorgesehen sein, wie Schlösser oder dergleichen.

Fig. 5 bezieht sich auf eine Leistungseinrichtung 17. Diese weist neben einem Anschluss 29 für die Versorgungsleitung 5 eine Anzeigeeinrichtung 12 auf, über die der Benutzer die zu treffenden Einstellungen verfolgen kann. Über diese Anzeigeeinrichtung 12 kann dem Benutzer angezeigt werden, welchen Menüpunkt er ausgewählt hat bzw. welche Endeinstellungen er an der Werkzeugeinrichtung 2 vorgenommen hat.

Neben dem hier gezeigten Display wären jedoch auch andere Anzeigeeinrichtungen möglich, wie beispielsweise in einem einfacheren Fall eine Anzeige durch Leuchtdioden für unterschiedlich eingestellte Drehgeschwindigkeiten und dergleichen. Die Anzeigeeinrichtung 12 könnte jedoch auch außerhalb der Steuerungs- / Leistungseinrichtung angeordnet sein, wie beispielsweise in Form eines zentralen Schirms, der von einer Vielzahl von Benutzern gleichzeitig verfolgt werden kann.

Wie eingangs erwähnt, liegt der Vorteil der erfindungsgemäßen Vorrichtung darin, dass die eigentliche Programmierung über die gegenüber äußeren Einflüssen unempfindliche Werkzeugeinrichtung erfolgt, und nicht über ein im Stand der Technik verwendetes Touch-Screen-Display. Damit ist es auch nicht nötig, derartig empfindliche Geräte in kritischen Bereichen, d.h. in denjenigen Bereichen, in denen die eigentlichen Arbeiten durchgeführt werden, anzuordnen.

### Bezugszeichenliste

- 1: Werkzeug
- 2: Werkzeugeinrichtung
- 3: Stromversorgungseinrichtung
- 5: Versorgungsleitung
- 6: erstes Betätigungselement
- 7: Steuerungseinrichtung
- 8: weiteres Betätigungselement
- 9: zweites Betätigungselement
- 10: Zentraleinheit
- 11: Anschluss
- 12: Anzeigeeinrichtung
- 13: Messeinrichtung
- 14: Kontakt
- 15: Messwertleitung
- 17: Leistungseinrichtung
- 18: Zuführungsleitung
- 21: Griffeinheit
- 22: Werkzeugkopf
- 23: Datentransferleitung
- 24: Werkzeugelement
- 25: Speicherprogrammsteuerung
- 28: Internetzugangseinrichtung
- 29: Anschluss
- 42: Werkzeugeinrichtung
- 43: Konfigurationsleitung
- 44: Computer
- 47: Steuerungseinrichtung
- 48: Leistungseinrichtung

## Patentansprüche

1. Werkzeug (1) mit wenigstens einer mobilen ein drehbares Werkzeugelement aufweisenden Werkzeugeinrichtung (2) zum Bearbeiten von Werkstücken, einer beabstandet zu der Werkzeugeinrichtung (2) und mit dieser über eine Versorgungsleitung (5) verbundenen stationären Leistungseinrichtung (17) zur Versorgung der Werkzeugeinrichtung (2) mit elektrischer Energie, einer beabstandet zu der Werkzeugeinrichtung (2) angeordneten und mit der Werkzeugeinrichtung in Verbindung stehenden stationären Steuerungseinrichtung (7) zur Steuerung von Betriebszuständen der Werkzeugeinrichtung (2),
**dadurch gekennzeichnet, dass** wenigstens ein erstes (6) und ein zweites (9) Betätigungselement an der Werkzeugeinrichtung (2) angeordnet ist, wobei die Steuerungseinrichtung (7) derart ausgelegt ist, dass eine Veränderung wenigstens eines Betriebszustands durch eine zusammenwirkende Betätigung beider Betätigungselemente erfolgt oder wenigstens ein an dem Werkzeug (1) angeordnetes Betätigungselement (6, 9) in unterschiedlichen Betätigungsrichtungen betätigbar ist, wobei die Steuerungseinrichtung (7) derart ausgelegt ist, dass eine Veränderung wenigstens eines Betriebszustandes durch eine zusammenwirkende Betätigung dieses Betätigungselements (6, 9) in unterschiedlichen Betätigungsrichtungen erfolgt.

2. Werkzeug nach Anspruch 1,
**dadurch gekennzeichnet, dass**
an der Werkzeugeinrichtung wenigstens ein weiteres Betätigungselement (8) angeordnet ist.

3. Werkzeug nach wenigstens einem der vorangegangenen Ansprüche,
**dadurch gekennzeichnet, dass**
wenigstens ein Betätigungselement (6, 8, 9) sowohl zur Veränderung eines ersten Betriebszustandes der Werkzeugeinrichtung als auch zur Veränderung eines zweiten von dem ersten Betriebszustand unabhängigen Betriebszustandes dient.

4. Werkzeug nach wenigstens einem der vorangegangenen Ansprüche,
**dadurch gekennzeichnet, dass**
die Steuerungseinrichtung (7) eine Speichereinrichtung aufweist, in der ein Auswahlmenü gespeichert ist, welches mit wenigstens einem Betätigungselement (6, 8, 9) ansprechbar ist.

5. Werkzeug nach wenigstens einem der vorangegangenen Ansprüche,
**dadurch gekennzeichnet, dass**
das Werkzeug eine bevorzugt beabstandet von der Werkzeugeinrichtung (2) angeordnete Anzeigeeinrichtung (12) zur Anzeige wenigstens eines Betriebszustandes der Werkzeugeinrichtung (2) aufweist.

6. Werkzeug nach wenigstens einem der vorangegangenen Ansprüche,
**dadurch gekennzeichnet, dass**
wenigstens ein Betätigungselement (6, 8, 9) aus einer Gruppe von Betätigungselementen ausgewählt ist, welche Tasten, Drehschalter, Kippschalter, berührungsempfindliche Sensoren, schallempfindliche Sensoren, lichtempfindliche Sensoren, und/oder Kombinationen hieraus, enthält.

7. Werkzeug nach wenigstens einem der vorangegangenen Ansprüche,
**dadurch gekennzeichnet, dass**
eine Zeiterfassungseinrichtung vorgesehen ist, welche die Zeitspanne, während derer wenigstens ein Betätigungselement (6, 8, 9) betätigt wird, erfasst und ein von dieser Zeitspanne abhängiges Steuerungssignal ausgibt.

8. Werkzeug nach wenigstens einem der vorangegangenen Ansprüche,
**dadurch gekennzeichnet, dass**
wenigstens ein Betätigungselement eine erste Bedienposition aufweist, in der der erste Betriebszustand gesteuert werden kann und eine zweite Bedienposition, in der der zweite Betriebszustand gesteuert werden kann.

9. Werkzeug nach wenigstens einem der vorangegangenen Ansprüche,
**dadurch gekennzeichnet, dass**
in der Werkzeugeinrichtung (2) eine Messeinrichtung (13) zur Messung wenigstens eines Betriebszustands der Werkzeugeinrichtung (2) angeordnet ist.

10. Werkzeug nach wenigstens einem der vorangegangenen Ansprüche,
**dadurch gekennzeichnet, dass**
die Werkzeugeinrichtung (2) aus einer Gruppe von Werkzeugeinrichtungen ausgewährt ist, welche Schraubeinrichtungen, Bohreinrichtungen, Schleifeinrichtungen, und/oder Kombinationen hieraus, enthält.

11. Werkzeug nach wenigstens einem der vorangegangenen Ansprüche,
**dadurch gekennzeichnet, dass**
das Werkzeugelement (24) auswechselbar ist.

12. Werkzeug nach wenigstens einem der vorangegangenen Ansprüche,
**dadurch gekennzeichnet, dass**
der erste Betriebszustand aus einer Gruppe von Betriebszuständen ausgewählt ist, welche die Drehrichtung des Werkzeugelements (24), einen angeschalteten Zustand, und/oder einen ausgeschalteten Zustand enthält.

13. Werkzeug nach Anspruch 3,
**dadurch gekennzeichnet, dass**
der zweite Betriebszustand aus einer Gruppe von Betriebszuständen ausgewählt ist, welche die Drehgeschwindigkeit des Werkzeugelements (24) und/oder das auf das Werkzeugelement (24) wirkende Drehmoment enthält.

14. Werkzeug nach einem der Ansprüche 4-12,
**dadurch gekennzeichnet, dass**
wenigestens ein Betätigungselement (6, 8, 9) sowohl zur Veränderung eines ersten Betriebszustandes der Werkzeugeinrichtung als auch zur Veränderung eines zweiten von dem ersten Betriebszustand unabhängigen Betriebszustandes dient und wobei der zweite Betriebszustand aus einer Gruppe von Betriebszuständen ausgewählt ist, welche die Drehgeschwindigkeit des Werkzeugelements (24) und/oder das auf das Werkzeugelement (24) wirkende Drehmoment enthält.

15. Verfahren zum Betreiben eines Werkzeugs (1) mit wenigstens einer mobilen ein drehbares Werkzeugelement (24) aufweisenden Werkzeugeinrichtung (2) zum Bearbeiten von Werkstücken, einer beabstandet zu der Werkzeugeinrichtung (2) und mit dieser über eine Versorgungsleitung (5) verbundenen stationären Leistungseinrichtung (17) zur Versorgung der Werkzeugeinrichtung (2) mit elektrischer Energie und einer beabstandet zu der Werkzeugeinrichtung (2) angeordneten und mit der Werkzeugeinrichtung (2) in Verbindung stehenden stationären Steuerungseinrichtung (7) zur Steuerung von Betriebszuständen der Werkzeugeinrichtung, wobei wenigstens ein Betriebszustand der Werkzeugeinrichtung durch zusammenwirkende Betätigung wenigstens zweier an der Werkzeugeinrichtung angeordneter Betätigungselemente (6, 9) oder durch zusammenwirkende Betätigung eines Betätigungselementes in wenigstens zwei unterschiedlichen Betätigungsrichtungen verändert wird.

16. Verfahren nach Anspruch 15,
**dadurch gekennzeichnet, dass**
wenigstens ein Betriebszustand mittels eines vorgegebenen Auswahlmenüs gesteuert wird.

17. Verfahren nach Anspruch 16,
**dadurch gekennzeichnet, dass**
das Auswahlmenü durch fortwährende Betätigung eines Betätigungselements über einen vorgegebenen Zeitraum hinweg aktiviert wird.

## Claims

1. Tool (1) comprising at least one mobile tool device (2) which has a rotatable tool element and is intended for processing workpieces, a stationary power device (17) which is at a distance from the tool device (2) and is connected to the latter via a supply line (5) and is intended for supplying the tool device (2) with electric energy, a stationary controlling device (7) which is arranged at a distance from the tool device (2) and is connected to the tool device and is intended for controlling operating states of the tool device (2), **characterized in that** at least one first actuating element (6) and a second actuating element (9) are arranged on the tool device (2), wherein the controlling device (7) is designed in such a way that a change in at least one operating state is effected by an interacting actuation of both actuating elements or at least one actuating element (6, 9) arranged on the tool (1) can be actuated in different actuating directions, wherein the controlling device (7) is designed in such a way that a change in at least one operating state is effected by an interacting actuation of this actuating element (6, 9) in different actuating directions.

2. Tool according to Claim 1, **characterized in that** at least one further actuating element (8) is arranged on the tool device.

3. Tool according to at least one of the preceding claims, **characterized in that** at least one actuating element (6, 8, 9) serves both for changing a first operating state of the tool device and for changing a second operating state independent of the first operating state.

4. Tool according to at least one of the preceding claims, **characterized in that** the controlling device (7) has a storage device in which a selection menu is stored, which selection menu is addressable with at least one actuating element (6, 8, 9).

5. Tool according to at least one of the preceding claims, **characterized in that** the tool has an indicating device (12) which is preferably arranged at a distance from the tool device (2) and is intended for indicating at least one operating state of the tool device (2).

6. Tool according to at least one of the preceding claims, **characterized in that** at least one actuating element (6, 8, 9) is selected from a group of actuating elements which contains buttons, rotary switches, toggle switches, touch-sensitive sensors, sound-sensitive sensors, light-sensitive sensors and/or combinations thereof.

7. Tool according to at least one of the preceding claims, **characterized in that** a time-recording device is provided which records the time interval during which at least one actuating element (6, 8, 9) is actuated and emits a control signal dependent upon this time interval.

8. Tool according to at least one of the preceding claims, **characterized in that** at least one actuating element has a first operating position in which the first operating state can be controlled and a second operating position in which the second operating state can be controlled.

9. Tool according to at least one of the preceding claims, **characterized in that** a measuring device (13) for measuring at least one operating state of the tool device (2) is arranged in the tool device (2).

10. Tool according to at least one of the preceding claims, **characterized in that** the tool device (2) is selected from a group of tool devices which contains screwing devices, drilling devices, grinding devices and/or combinations thereof.

11. Tool according to at least one of the preceding claims, **characterized in that** the tool element (24) is interchangeable.

12. Tool according to at least one of the preceding claims, **characterized in that** the first operating state is selected from a group of operating states which contains the direction of rotation of the tool element (24), a switched-on state and/or a switched-off state.

13. Tool according to Claim 3, **characterized in that** the second operating state is selected from a group of operating states which contains the rotary speed of the tool element (24) and/or the torque acting on the tool element (24).

14. Tool according to one of Claims 4-12, **characterized in that** at least one actuating element (6, 8, 9) serves both for changing a first operating state of the tool device and for changing a second operating state independent of the first operating state and wherein the second operating state is selected from a group of operating states which contains the rotary speed of the tool element (24) and/or the torque acting on the tool element (24).

15. Method of operating a tool (1) comprising at least one mobile tool device (2) which has a rotatable tool element (24) and is intended for processing workpieces, a stationary power device (17) which is at a distance from the tool device (2) and is connected to the latter via a supply line (5) and is intended for supplying the tool device (2) with electric energy, and a stationary controlling device (7) which is arranged at a distance from the tool device (2) and is connected to the tool device (2) and is intended for controlling operating states of the tool device, wherein at least one operating state of the tool device is changed by interacting actuation of at least two actuating elements (6, 9) arranged on the tool device or by interacting actuation of one actuating element in at least two different actuating directions.

16. Method according to Claim 15, **characterized in that** at least one operating state is controlled by means of a predetermined selection menu.

17. Method according to Claim 16, **characterized in that** the selection menu is activated by continuous actuation of an actuating element for a predetermined period.

## Revendications

1. Outil (1), comprenant au moins un dispositif d'outil mobile (2) présentant un élément d'outil rotatif pour l'usinage de pièces, un dispositif de puissance (17) stationnaire espacé du dispositif d'outil (2) et connecté à celui-ci par le biais d'une ligne d'alimentation (5), pour l'alimentation du dispositif d'outil (2) en énergie électrique, et un dispositif de commande (7) stationnaire espacé du dispositif d'outil (2) et connecté au dispositif d'outil, pour commander des états de fonctionnement du dispositif d'outil (2),
**caractérisé en ce qu'**au moins un premier (6) et un deuxième (9) élément d'actionnement sont disposés sur le dispositif d'outil (2), le dispositif de commande (7) étant conçu de telle sorte qu'un changement d'au moins un état de fonctionnement se produise par un actionnement coopérant des deux éléments d'actionnement ou **en ce qu'**au moins un élément d'actionnement (6, 9) disposé sur l'outil (1) peut être actionné dans des directions d'actionnement différentes, le dispositif de commande (7) étant conçu de telle sorte qu'un changement d'au moins un état de fonctionnement se produise par un actionnement coopérant de cet élément d'actionnement (6, 9) dans des directions d'actionnement différentes.

2. Outil selon la revendication 1,
**caractérisé en ce**
**qu'**au moins une élément d'actionnement supplémentaire (8) est disposé sur le dispositif d'outil.

3. Outil selon au moins l'une quelconque des revendications précédentes,
**caractérisé en ce**
**qu'**au moins un élément d'actionnement (6, 8, 9) sert à la fois à changer un premier état de fonctionnement du dispositif d'outil et à changer un deuxième état de fonctionnement indépendant du premier état de fonctionnement.

4. Outil selon au moins l'une quelconque des revendications précédentes,
**caractérisé en ce que**
le dispositif de commande (7) présente un dispositif de mémoire dans lequel est mémorisé un menu de sélection, auquel on peut accéder à l'aide d'au moins un élément d'actionnement (6, 8, 9).

5. Outil selon au moins l'une quelconque des revendications précédentes,
**caractérisé en ce que**
l'outil présente un dispositif d'affichage (12) de préférence espacé du dispositif d'outil (2), pour afficher au moins un état de fonctionnement du dispositif d'outil (2).

6. Outil selon au moins l'une quelconque des revendications précédentes,
**caractérisé en ce**
**qu'**au moins un élément d'actionnement (6, 8, 9) est choisi parmi un groupe d'éléments d'actionnement qui contient des touches, des commutateurs rotatifs, des interrupteurs à bascule, des capteurs tactiles, des capteurs réagissant aux sons, des capteurs sensibles à la lumière et/ou des combinaisons de ceux-ci.

7. Outil selon au moins l'une quelconque des revendications précédentes,
**caractérisé en ce**
**qu'**il est prévu un dispositif de mesure temporelle qui détecte l'intervalle de temps pendant lequel au moins un élément d'actionnement (6, 8, 9) est actionné et qui émet un signal de commande dépendant de cet intervalle de temps.

8. Outil selon au moins l'une quelconque des revendications précédentes,
**caractérisé en ce**
**qu'**au moins un élément d'actionnement présente une première position de commande, dans laquelle le premier état de fonctionnement peut être commandé, et une deuxième position de commande, dans laquelle le deuxième état de fonctionnement peut être commandé.

9. Outil selon au moins l'une quelconque des revendications précédentes,
**caractérisé en ce**
**qu'**un dispositif de mesure (13) est disposé dans le dispositif d'outil (2) pour mesurer au moins un état de fonctionnement du dispositif d'outil (2).

10. Outil selon au moins l'une quelconque des revendications précédentes,
**caractérisé en ce que**
le dispositif d'outil (2) est sélectionné parmi un groupe de dispositifs d'outils qui contient des dispositifs de vissage, des dispositifs de perçage, des dispositifs de meulage et/ou des combinaisons de ceux-ci.

11. Outil selon au moins l'une quelconque des revendications précédentes,
**caractérisé en ce que**
l'élément d'outil (24) est interchangeable.

12. Outil selon au moins l'une quelconque des revendications précédentes,
**caractérisé en ce que**
le premier état de fonctionnement est choisi parmi un groupe d'états de fonctionnement qui contient le sens de rotation de l'élément d'outil (24), un état branché et/ou un état débranché.

13. Outil selon la revendication 3,
**caractérisé en ce que**
le deuxième état de fonctionnement est choisi parmi un groupe d'états de fonctionnement qui contient la vitesse de rotation de l'élément d'outil (24) et/ou le couple agissant sur l'élément d'outil (24).

14. Outil selon l'une quelconque des revendications 4 à 12,
**caractérisé en ce**
**qu'**au moins un élément d'actionnement (6, 8, 9) sert à la fois à changer un premier état de fonctionnement du dispositif d'outil et à changer un deuxième état de fonctionnement indépendant du premier état de fonctionnement, et le deuxième état de fonctionnement est choisi parmi un groupe d'états de fonctionnement qui inclut la vitesse de rotation de l'élément d'outil (24) et/ou le couple agissant sur l'élément d'outil (24).

15. Procédé pour faire fonctionner un outil (1) comprenant au moins un dispositif d'outil mobile (2) présentant un élément d'outil rotatif (24) pour l'usinage de pièces, un dispositif de puissance (17) stationnaire espacé du dispositif d'outil (2) et connecté à celui-ci par le biais d'une ligne d'alimentation (5), pour l'alimentation du dispositif d'outil (2) en énergie électrique, et un dispositif de commande (7) stationnaire espacé du dispositif d'outil (2) et connecté au dispositif d'outil (2), pour commander des états de fonctionnement du dispositif d'outil, au moins un état de fonctionnement du dispositif d'outil étant changé par un actionnement coopérant d'au moins deux éléments d'actionnement (6, 9) disposés sur le dispositif d'outil ou par l'actionnement coopérant d'un élément d'actionnement dans au moins deux directions d'actionnement différentes.

16. Procédé selon la revendication 15,
**caractérisé en ce**
**qu'**au moins un état de fonctionnement est commandé au moyen d'un menu de sélection prédéfini.

17. Procédé selon la revendication 16,
**caractérisé en ce que**
le menu de sélection est activé par l'actionnement continu d'un élément d'actionnement pendant un intervalle de temps prédéterminé.
